# EUROPÄISCHE PATENTANMELDUNG

(11) **EP 2 250 939 A2**
(43) Veröffentlichungstag der Anmeldung: **17.11.2010**
(21) Anmeldenummer: 10161098.8
(22) Anmeldetag: 26.04.2010
(51) Int. Cl.: A47B 96/20

(54) **Möbelplatte und Verfahren zur Herstellung einer Möbelplatte**

(30) Priorität: 12.05.2009 DE 102009025786
(71) Anmelder: Hettich-Heinze GmbH & Co. KG, 32139 Spenge (DE)
(72) Erfinder: Poppenborg, Norbert, 32105, Bad Salzuflen (DE); Meer, Tobias, 49080 Osnabrück (DE)
(74) Vertreter: Dantz, Jan Henning

(57) **Zusammenfassung**

Eine Möbelplatte (1), insbesondere für Leichtbaumöbel, umfasst zwei äußere Deckplatten (2, 3), zwischen denen eine Mittelschicht (4) angeordnet ist, wobei in der Mittelschicht (4) eine Kammer mit mindestens einem Leuchtmittel (8) ausgebildet ist. Dadurch kann eine Ausleuchtung des zu den Leuchtmitteln (8) benachbarten Bereiches in optisch ansprechender Weise stattfinden. Zudem wird ein Verfahren zur Herstellung einer solchen Möbelplatte (1) beschrieben.

## Beschreibung

Die vorliegende Erfindung betrifft eine Möbelplatte, insbesondere für Leichtbaumöbel, mit zwei äußeren Deckplatten, zwischen denen eine Mittelschicht angeordnet ist, sowie ein Verfahren zur deren Herstellung einer Möbelplatte.

Es gibt massive Möbelplatten, insbesondere aus Holzwerkstoffen, bei denen auch Leuchtmittel montiert werden können. Bei solchen Möbelplatten besteht das Problem, die Leuchtmittel auf einfache Weise mit Versorgungsleitungen zu verbinden, die optisch nicht nachteilig in Erscheinung treten.

Zudem sind Möbelplatten in Leichtbauweise bekannt, bei denen zwei äußere Deckplatten vorgesehen sind, zwischen denen eine Mittelschicht, meist aus Papierwaben, vorgesehen ist. Die Papierwaben können nur begrenzt mechanische Belastungen aufnehmen und sind daher zur Anbringung von Beschlägen oder anderen Bauteilen schlecht geeignet.

Es ist daher Aufgabe der vorliegenden Erfindung, eine Möbelplatte, insbesondere für Leichtbaumöbel, zu schaffen, die ein optisch ansprechendes Erscheinungsbild aufweist und eine Ausleuchtung ermöglicht, sowie ein Verfahren zu deren Herstellung.

Diese Aufgabe wird mit einer Möbelplatte mit den Merkmalen des Anspruches 1 und einem Verfahren mit den Merkmalen des Anspruches 12 gelöst.

Erfindungsgemäß ist in der Mittelschicht der Möbelplatte eine Kammer mit mindestens einem Leuchtmittel ausgebildet, das eine Ausleuchtung ermöglicht. Dadurch wird der Bauraum der Möbelplatte effektiv genutzt, da die Mittelschicht ohnehin in mechanischer Hinsicht meist nur auf Druck belastbar ist.

Die Mittelschicht der Möbelplatte weicht in ihren chemischen und/oder physikalischen Eigenschaften von den beiden Deckplatten ab. Derzeit werden Mittelschichten verwendet, die meist aus Papierwaben, Pappe- oder Schaumplatten bestehen, aber auch leichte Hölzer wie z. B. Balsa, Hanf- oder Strohfasern oder andere Materialien sind möglich. Die Deckplatten sind meist mit der Mittelschicht verklebt und bestehen aus Pappe oder einer Platte aus einem Holzwerkstoff. Die Deckplatten sind darauf ausgelegt, Zugbelastungen standzuhalten, während die Mittelschicht insbesondere Druckbelastungen überträgt.

Vorzugsweise sind mehrere Leuchtmittel vorgesehen, die eine Leuchtleiste ausbilden. Die Leuchtleiste mit den Leuchtmitteln kann dabei an einer Längskante der Möbelplatte angeordnet sein, insbesondere einer vorderen Längskante, so dass besonders ansprechende optische Effekte erzeugt werden können. Jedoch ist ein Einfügen der Leuchtmittel in alle Sichtkanten der Möbelplatte denkbar. Es ist auch denkbar, die Öffnung für die Beleuchtung in eine der Deckplatten der Möbelplatte einzubringen, um ein darunter oder darüber befindliches Objekt auszuleuchten. Auch die seitlichen Kanten der Möbelplatten können mit integrierten Leuchtmitteln versehen sein.

Um die Leuchtmittel mit Strom zu versorgen, können Versorgungsleitungen für das mindestens eine Leuchtmittel in der Mittelschicht untergebracht sein. Dabei ist die Mittelschicht auf einfache Weise zu durchbohren, da die verwendeten Materialien eine geringe Festigkeit bei seitlichen Belastungen aufweisen.

Für einen energiesparenden Einsatz der Leuchtmittel können diese als LED-Leiste ausgebildet sein. Die Leuchtmittel können dabei an einem leistenförmigen Halter festgelegt sein, der mit den Deckplatten verbunden ist. Der Halter kann dabei im Querschnitt U-förming ausgebildet sein, so dass eine stabile Abstützung an den Deckplatten möglich ist.

Um die Beleuchtung zu verteilen, können die Leuchtmittel durch eine transparente oder transluzente Blende abgedeckt sein.

Vorzugsweise ist in der Mittelschicht eine Aufnahme mit Batterien vorgesehen. Die Batterien können dabei an einer rückseitigen Längskante angeordnet sein, während das mindestens eine Leuchtmittel an einer vorderen Längskante angeordnet ist. Die Batterien können dabei wiederaufladbar sein oder auswechselbar in einem Gehäuse untergebracht sein. Stattdessen ist es auch möglich, in der Deckplatte einen Anschluss zur Versorgung des mindestens einen Leuchtmittels vorzusehen, insbesondere einen Steckanschluss. Für die Verwendung von wiederaufladbaren Batterien, ist ein Anschluss für ein Ladegerät vorgesehen, somit muss die Möbelplatte nicht aus ihrer montierten Position entfernt werden, um Batterien zu wechseln. Ein Ladegerät kann auch in den Hohlraum der Möbelplatte integriert sein. Weiterhin kann bei der Verwendung eines Netzteiles auf den Einsatz von Batterien verzichtet werden. Die Spannungsversorgung wird dann vorteilhaft über die mindestens zwei Bodenträger realisiert. Jeder Bodenträger kann dann einem Pol der Spannungsversorgung zugeordnet sein. Die Bodenträger ihrerseits können dann wiederum über Stromschiene versorgt werden, wie sie aus der Niedervolttechnik bereits bekannt sind. Hierdurch stören dann keine Leitungen die Optik der beleuchtbaren Möbelplatte. Die Stromschienen können durch die Möbelplatte verdeckt an der Wand geführt werden. Die Versorgung der Stromschienen kann z.B. unter Putz erfolgen.

Um die Betätigung der Leuchtmittel zu vereinfachen, kann an einer Deckplatte ein Schalter für das mindestens eine Leuchtmittel angebracht sein. Weiterhin ist es denkbar, einen Sensor z.B. einen Näherungs- oder Helligkeitssensor hinter der transluzenten oder transparenten Blende anzubringen, um eine vereinfachte Fertigung der Möbelplatte zu ermöglichen. Des weiteren stört kein Schalter die Optik der beleuchtbaren Möbelplatte.

Bei dem erfindungsgemäßen Herstellungsverfahren wird die Möbelplatte geschnitten, so dass eine offene Längskante vorgesehen ist, an der die Mittelschicht zugänglich ist. Die Mittelschicht kann auf einfache Weise eingedrückt werden, um die Leuchtmittel einzubringen. Dabei kann die Mittelschicht in dem Randbereich auch zerstört werden, da die Halteleiste für die Leuchtmittel eine Verstärkung ausbildet. Anschließend werden die Versorgungsleitungen und ggfs. Batterien in der Mittelschicht verlegt. Zudem wird die Längskante mit den Leuchtmitteln über eine Blende verschlossen.

Die Möbelplatte kann vorteilhaft aus einer mit Stütz- und oder Dekorkanten versehenen Leichtbauplatte gefertigt werden, die das doppelte Maß der späteren beleuchtbaren Möbelplatte aufweist. Die Stützkante und die Dekorkante kann nacheinander eingebracht oder in einem Arbeitsschritt eingebracht werden. Nach dem mittigen Trennen der Platte werden die Kavitäten für die Beschläge eingebracht sowie die Kavität zur Aufnahme der Spannungsversorgung. An der durch den Schnitt entstandenen offenen Kante kann nun die Leitungsdurchführung geschaffen werden bis zur Kavität zur Aufnahme der Spannungsversorgung. Des weiteren kann ein Anschluss für die Spannungsversorgung durch ein Ladegerät geschaffen werden. Eine Öffnung für einen Schalter kann vorteilhaft im gleichen Arbeitsschritt erstellt werden. Im darauffolgenden Schritt wird die Möbelplatte mit einem Leuchtmittelträger inklusive Leuchtmittel, der Spannungsversorgung, einem Schalter, einem Anschluss für ein Ladegerät sowie Beschlägen versehen. Zum Verschluss der entstandenen offenen Seite und zur Abdeckung der Leuchtmittel wird zum Abschluss eine transluzente oder transparente Blende montiert.

Die Erfindung wird nachfolgend anhand eines Ausführungsbeispieles mit Bezug auf die beigefügten Zeichnungen näher erläutert. Es zeigen:
- Figur 1: eine perspektivische Ansicht einer erfindungsgemäßen Möbelplatte;
- Figur 2: eine perspektivische Explosionsdarstellung der Möbelplatte der Figur 1;
- Figur 3: eine perspektivische Unteransicht der Möbelplatte der Figur 1;
- Figur 4: eine perspektivische rückseitige Ansicht der Möbelplatte der Figur 1, und
- Figur 5: eine perspektivische rückseitige Ansicht der Möbelplatte der Figur 1 mit teilweisem Ausbruch.

Eine Möbelplatte 1 umfasst zwei äußere Deckplatten 2 und 3, zwischen denen eine Mittelschicht 4 angeordnet ist, sowie eine Stütz- und Dekorkante 15. Die Mittelschicht 4 ist aus einer Wabenplatte gebildet, kann aber auch aus anderen Materialien bestehen, insbesondere aus Schaumkernplatten, Hanf- oder Strohplatten oder anderen Materialien. Die Deckplatten 2 und 3 bestehen vorzugsweise aus Holzwerkstoffplatten oder Pappe. Die Stütz- und Dekorkante 15 besteht aus einem Material, das auf Druck sowie auf Zug belastbar ist um der Möbelplatte die nötige Stabilität zu verleihen.

An einer vorderen Längskante 5 der Möbelplatte 1 sind eine Vielzahl von Leuchtmitteln zur Ausleuchtung des benachbarten Bereiches vorgesehen. Wie in Figur 2 gezeigt ist, sind die Leuchtmittel 8 an einer Leiste 7 angebracht, die an einem Halter 6 festgelegt ist. Der Halter 6 stellt eine Verbindung zwischen der oberen Deckplatte 2 und der unteren Deckplatte 3 her, um die Leiste 7 positionsgenau festzulegen. Die Leuchtmittel 8 sind als LED-Lampen ausgebildet und besitzen einen geringen Stromverbrauch. Die LED-Leiste 7 ist durch eine transparente oder transluzente Blende 9 verschlossen, so dass die Möbelplatte 1 ein geschlossenes Erscheinungsbild aufweist.

An der unteren Deckplatte 3 ist ein Schalter 10 angebracht, mittels dem die Leuchtmittel 8 an- bzw. abgeschaltet werden. Des weiteren ist an der unteren Deckplatte 3 ein Anschluss 14 für eine Spannungsversorgung z.B. durch ein Ladegerät vorgesehen. Das Ladegerät kann ebenfalls im Hohlraum der Möbelplatte 1 untergebracht sein.

In den Figuren 4 und 5 ist die Möbelplatte 1 mit einer rückseitigen Längskante gezeigt, an der zwei voneinander beabstandete Beschläge 12 zu sehen sind, die zur Festlegung der Möbelplatte 1 an einem Möbelkorpus oder einem Regal dienen. Die Beschläge 12 können dabei so ausgebildet sein, wie dies in der DE 10 2008 059 336 beschrieben ist.

An der rückseitigen Längskante der Möbelplatte 1 ist eine Aufnahme ausgebildet, in der Batterien 11 eingefügt sind. Die Batterien 11 sind in einem Batteriehalter 13 fixiert, der über Versorgungsleitungen in der Mittelschicht 4 die Leuchtmittel 8 mit Strom versorgt. Die Batterien 11 können wahlweise auswechselbar sein, wobei dann eine entsprechende verschließbare Öffnung an der Möbelplatte 1 ausgebildet ist, oder aufladbar sein. Zur Wiederaufladung der Batterien 11 können Anschlüsse 14 an der Möbelplatte 1 vorgesehen sein, die zum Aufladen der Batterien 11 dienen.

In dem dargestellten Ausführungsbeispiel ist eine Möbelplatte 1 dargestellt, die insbesondere als Regalbrett Verwendung findet. Es ist natürlich auch möglich, die erfindungsgemäße Möbelplatte 1 zur Herstellung eines Möbelkorpus, als Tür, Tisch oder auf sonstige Weise einzusetzen.

### Bezugszeichenliste

- 1: Möbelplatte
- 2: Deckplatte
- 3: Deckplatte
- 4: Mittelschicht
- 5: Längskante
- 6: Halter
- 7: Leiste
- 8: Leuchtmittel
- 9: Transparente oder transluzente Blende
- 10: Schalter
- 11: Batterien
- 12: Beschlag
- 13: Batteriehalter
- 14: Anschluss
- 15: Stütz- und Dekorkante

## Patentansprüche

1. Möbelplatte (1), insbesondere für Leichtbaumöbel, mit zwei äußeren Deckplatten (2, 3), zwischen denen eine Mittelschicht (4) angeordnet ist, **dadurch gekennzeichnet, dass** in der Mittelschicht (4) eine Kammer mit mindestens einem Leuchtmittel (8) ausgebildet ist.

2. Möbelplatte nach Anspruch 1, **dadurch gekennzeichnet, dass** mehrere Leuchtmittel (8) vorgesehen sind, die eine Leuchtleiste (7) ausbilden.

3. Möbelplatte nach Anspruch 1 oder 2, **dadurch gekennzeichnet, dass** die Leuchtmittel (8) an einer Längskante (5) der Möbelplatte (1) angeordnet sind.

4. Möbelplatte nach einem der Ansprüche 1 bis 3, **dadurch gekennzeichnet, dass** Versorgungsleitungen für das mindestens eine Leuchtmittel (8) in der Mittelschicht (4) untergebracht sind.

5. Möbelplatte nach einem der Ansprüche 1 bis 4, **dadurch gekennzeichnet, dass** die Leuchtmittel (8) als LED-Leiste ausgebildet sind.

6. Möbelplatte nach einem der Ansprüche 1 bis 5, **dadurch gekennzeichnet, dass** die Leuchtmittel (8) an einem leistenförmigen Halter (6) festgelegt sind, der mit den Deckplatten (2, 3) verbunden ist.

7. Möbelplatte nach einem der Ansprüche 1 bis 6, **dadurch gekennzeichnet, dass** die Leuchtmittel (8) durch einen transparente oder transluzente Blende (9) abgedeckt sind.

8. Möbelplatte nach einem der Ansprüche 1 bis 7, **dadurch gekennzeichnet, dass** in der Mittelschicht (4) eine Aufnahme mit Batterien (11) vorgesehen ist.

9. Möbelplatte nach Anspruch 8, **dadurch gekennzeichnet, dass** die Batterien (11) an einer rückseitigen Längskante und das mindestens eine Leuchtmittel (8) an einer vorderen Längskante (5) vorgesehen sind.

10. Möbelplatte nach einem der Ansprüche 1 bis 9, **dadurch gekennzeichnet, dass** an einer Deckplatte (2, 3) ein Anschluss zur Versorgung des mindestens einen Leuchtmittels (8) festgelegt ist.

11. Möbelplatte nach einem der Ansprüche 1 bis 10, **dadurch gekennzeichnet, dass** an einer Deckplatte (3) ein Schalter (10) für das mindestens eine Leuchtmittel (8) vorgesehen ist.

12. Verfahren zur Herstellung einer Möbelplatte, insbesondere für Leichtbaumöbel, mit den folgenden Schritten:
- Bereitstellung einer Leichtbauplatte mit zwei äußeren Deckplatten (2, 3) mit einer dazwischen angeordneten Mittelschicht (4) sowie einer umlaufenden Stütz- und Dekorkante (15);
- Aufschneiden der Möbelplatte senkrecht zu einer Ebene der Möbelplatte und Ausbilden einer Längskante (5);
- Einfügen und Festlegen mindestens eines Leuchtmittels (8) im Bereich der Mittelschicht (4) zwischen den beiden Deckplatten (2, 3) an der Längskante (5), und
- Abdecken der Längskante (5) benachbart zu den Leuchtmitteln (8) mit einer Blende (9).

13. Verfahren zur Herstellung einer Möbelplatte nach Anspruch 12 mit folgenden Schritten:
- Verkleben von zwei äußeren Deckplatten (2, 3) mit einer dazwischen angeordneten Mittelschicht (4);
- Einbringen und Verkleben einer umlaufenden Stütz- und / oder Dekorkante an den Stirnseiten der Möbelplatte.
